# EUROPÄISCHE PATENTSCHRIFT

(11) **EP 1 954 416 B1**
(45) Veröffentlichungstag und Bekanntmachung des Hinweises auf die Patenterteilung: **15.04.2009**
(21) Anmeldenummer: 07702628.4
(22) Anmeldetag: 09.01.2007
(51) Int. Cl.: B21B 28/02, B21B 31/10

(54) **VERFAHREN UND EINRICHTUNG ZUM HANDHABEN / TRANSPORTIEREN VON ARBEITSWALZEN UND/ODER VON STÜTZWALZEN**
METHOD AND DEVICE FOR HANDLING/TRANSPORTING WORKING ROLLS AND/OR SUPPORT ROLLS
PROCEDE ET DISPOSITIF DE MANIPULATION/TRANSPORT DE CYLINDRES DE TRAVAIL ET/OU DE CYLINDRES D'APPUI

(30) Priorität: 09.01.2006 DE 102006001316; 05.07.2006 DE 102006030934
(43) Veröffentlichungstag der Anmeldung: 13.08.2008
(73) Patentinhaber: SMS Demag AG, 40237 Düsseldorf (DE)
(72) Erfinder: BLECHER, Gerhard, 57339 Erndtebrück (DE)
(74) Vertreter: Klüppel, Walter
(86) Internationale Anmeldenummer: PCT/EP2007/000118
(87) Internationale Veröffentlichungsnummer: WO 2007/080093

(56) Entgegenhaltungen:
- WO-A-20/04039512
- DE-A1- 3 930 125
- DE-A1- 4 321 663
- JP-A- 1 306 006
- JP-A- 5 115 908
- JP-A- 5 123 719
- JP-A- 6 126 308
- JP-A- 6 292 913
- JP-A- 8 024 916
- JP-A- 56 084 108
- JP-A- 60 196 211
- JP-A- 61 049 715
- JP-A- 63 084 705

## Beschreibung

Die Erfindung betrifft eine Einrichtung zum Handhaben/Transportieren von Arbestswalzen und/oder Stützwalzen mit einer Stützkonstruktion in einer Walzenwerkstatt zur Aufnahme von Arbeitswalzen eines Walzgerüstes, ein Verfahren zum Handhaben / Transportieren von Arbeitswalzen in einer Walzenwerkstatt mit einer Stützkonstruktion zur Aufnahme von Arbeitswalzen und ein Verfahren zum Handhaben von Stützwalzen in einer Walzenwerkstatt mit einer Stützkonstruktion zur Aufnahme von Arbeitswalzen.

Die JP 60 196 211 A offenbart eine Walzenwechselgrube, die eine Walzhalle mit einer Walzenwerkstatt verbindet. Zum Verfahren der Walzen wird eine Lokomotive eingesetzt, die sich in der Walzenwechselgrube befindet.

Die JP 05 115 908 A zeigt eine Walzenwerkstatt, in der eine größere Anzahl von Walzen bevorratet wird.

Aus der WO 03 / 099 479 A1 ist eine Vorrichtung für den Wechsel von Arbeitswalzenpaaren und / oder von Stützwalzenpaaren an Walzgerüsten bekannt, wobei die Stützwalzen und die Arbeitswalzen jeweils in heb- oder senkbaren Einbaustücken im Ständerrahmen geführt sind, das Arbeitswalzenpaar auf den Einbaustücken aufgestützt mittels eines Geradschubantriebs ausfahrbar ist. Das Stützwalzenpaar ist mittels eines auf einer Führungsbahn und Rädern aufgestützten unteren Stützwalze und einem auf diesem aufgestützten Walzenwechselstuhl mit aufgestützter oberer Stützwalze aus- oder einfahrbar. Dabei ist das Arbeitswalzenpaar auf der Antriebsseite des Walzgerüstes mit einem für den Ausbau- oder den Einbau-Weg in der Hublänge bemessenen hydraulischen Kolben-Zylinder-Antrieb kuppelbar und im Ausfahrabstand auskuppelbar. Weiterhin ist ein in der Höhenlage zwischen den Stützwalzen eingefahrener Walzenwechselstuhl an denselben Kolben-Zylinder-Antrieb ankuppelbar und nach Aufstützen der oberen Stützwalze und des Walzenwechselstuhls auf die untere Stützwalze das Stützwalzenpaar ausfahrbar oder wieder einfahrbar. Auch ein entsprechendes Verfahren ist hieraus bekannt.

Aus der WO 2004 / 039 512 A1 ist eine Zugmaschine bekannt, mit der Walzensätze in eine Walzenwerkstatt WW gezogen bzw. von dort wieder zurück gefahren werden. Die Zugmaschine wird verfahren, indem Zahnräder der Zugmaschine in Zahnstangen eingreifen.

Aus der DE 43 21 663 A1 ist ein Walzwerk mit auf der Bedienseite der Gerüste vorgesehenen jeweils auf Wagen abgestützten und quer zu den Walzenachsen verschiebbarensupportplatten bekannt, die mit mindestens zwei nebeneinander angeordneten, zur Aufnahme von auf Rollen gelagerten Arbeitswalzensätzen vorgesehenen Schienenpaaren ausgestattet sind, und mit jeweils den Gerüsten vorgeordneten Gruben, deren Grund mit Ausfahrschienen für Stützwalzensätzen ausgestattet sind. Dabei sind die Gruben zwischen den Gerüsten und den Supportplatten in einer die Länge jeweils von einer in ihrer Ausgangsstellung fixierbaren und zum Stützwalzenwechsel aus dieser heraus verschwenkbaren Klappe überfangen, wobei die Klappen jeweils mit einer das Ausfahren von Arbeitswalzensätzen und Überführen derselben auf eine der Gleispaare der ihm zugeordneten jeweiligen Supportplatten ausgestattet sind.

Aus der WO 03/015 949 A1 ist eine Einrichtung zum Wechseln der Arbeits-und Stützwalzen eines Bandwalzwerkes bekannt, wobei mittels eines quer zum Walzgerüst verschiebbaren Walzewechselwagens, der die herausgezogenen alten Walzensätze aufnimmt, und der Austausch gegen neue Walzensätze ermöglicht wird. Die Einrichtung besteht aus einem ortsfest auf Hüttenflurhöhe angeordneten Wechselzylinder, dessen Kolbenstange quer zum Walzgerüst ein- und ausfahrbar ist, einem Ausziehwagen, der am vorderen Ende der Kolbenstange des Wechselzylinders angeordnet, auf dem Walzenwechselwagen verschiebbar und mit diesem derart koppelbar ist, dass der Ausziehwagen zusammen mit dem Walzenwechselwagen durch den Wechselzylinder quer zum Walzgerüst verschiebbar ist. Weiterhin besteht sie aus einem im Walzenwechselwagen angeordneten Querverschiebetisch, der durch einen vom Walzenwechselwagen unabhängigen Verschiebezylinder quer zur Bewegungsrichtung des Walzenwechselwagens verschiebbar ist und durch den die auszutauschenden Walzensätze in die bzw. aus der mit der Gerüstmitte fluchtende(n) Wechselposition bringbar sind. Weiterhin wird ein dazugehörendes Verfahren beschrieben.

WO 2005 / 089 972 A1 beschreibt ein Verfahren zum Wechseln von Walzensätzen in Walzgerüsten einer Walzstraße mit mehreren Walzgerüsten, die jeweils Stütz- und Arbeitswalzensätze aufweisen, durch Aufeinanderstützen und anschließendem Ausfahren in Achsrichtung eines Arbeitswalzensatzes oder eines Stützwalzensatzes auf der Bedienerseite in eine Walzenwerkstatt und anschließendem Zurückfahren und Einbauen neuer Walzensätze. Dabei werden die von einer auf der Bedienerseite der Anzahl der Walzgerüste entsprechenden Anzahl von separaten Querverschiebewagen transportierten, verschlissenen Arbeitswalzensätze auf einem einzigen Verbindungsgleis aufeinander folgend durch eine einzige Lokomotive in die Walzenwerkstatt verbracht und von dort die Arbeitswalzensätze zurückgefahren und in Wechselabständen auf den jeweiligen Querverschiebewagen zwischen den Walzgerüsten abgesetzt, wobei nach Freigeben der Bedienerseite durch die Querverschiebewagen jeweils nach einem ausgebauten verschlissenen Arbeitswalzensatz die verschlissenen Stützwalzensätze ausgefahren und per Kran in die Walzenwerkstatt gebracht, gewartet, zurück transportiert und in die zugeordneten Walzgerüste wieder eingebaut werden. Weiterhin beschrieben ist eine dazugehörende Einrichtung.

Eine Einrichtung gemäß dem Oberbegriff des Anspruchs 1 ist in der JP 05 123 719 A offenbart.

Der Erfindung liegt die Aufgabe zugrunde, eine alternative Stützkonstruktion für eine Walzenwerkstatt zur Aufnahme von Arbeitswalzen sowie alternative Verfahren zum Handhaben von Arbeitswalzen und Stützwalzen in einer Walzenwerkstatt mit solch einer Stützkonstruktion vorzuschlagen.

Diese Aufgabe wird erfindungsgemäß dadurch gelöst, dass eine Stützkonstruktion gemäß dem Oberbegriff von Anspruch 1 dadurch gekennzeichnet ist, dass die Stützkonstruktion einen Wechselwagen aufweist, dass die Stützkonstruktion an ihrer Oberseite Schienen aufweist, auf denen der Wechselwagen aufliegt und quer zur Walzenwechselgrube verfahrbar ist und dass der Wechselwagen mit Vorrichtungen zur Aufnahme der Arbeitswalzensätze ausgebildet ist.

Weitere Ausgestaltungen der Vorrichtung ergeben sich aus den diesbezüglichen Unteransprüchen.

Die Erfindung betrifft außerdem ein Verfahren zum Handhaben Transportieren von Arbeitswalzen in einer Walzenwerkstatt mit einer Stützkonstruktion zur Aufnahme von Arbeitswalzen, umfassend die folgenden Schritte: die Arbeitswalzen werden mit einer Lokomotive, welche in einer Walzenwechselgrube fährt, aus einem Walzgerüst in einer Walzhalle in die Walzenwerkstatt / gezogen / verfahren, Einfahren der gebrauchten Arbeitswalzen in der Walzenwerkstatt in eine von mindestens zwei Vorrichtungen zur Aufnahme der Arbeitswalzen wobei die Vorrichtungen mit einem Wechselwagen verbunden sind der auf der Oberseite der Stützkonstruktion quer zur walzen Walzenwechselgrube verfahren wird.

Die Erfindung betrifft weiterhin ein Verfahren zum Handhaben / Transportieren von Stützwalzen in einer Walzenwerkstatt mit einer Stützkonstruktion zur Aufnahme von Arbeitswalzen, wobei die Stützkonstruktion einen linken Teil auf der linken Seite einer Walzenwechselgrube und einen rechten Teil auf der rechten Seite der Walzenwechselgrube aufweist und dass der Bereich oberhalb der Walzenwechselgrube für ein Durchfahren eines Stützwalzensatzes frei ist, umfassend den folgenden Schritt:
die gebrauchten Stützwalzen werden mit einer Lokomotive, welche in des Walzenwechselgrube fährt, aus dem Walzgerüst in eine Lücke zwischen dem linken Teil und dem rechten Teil der Stützkonstruktion gezogen / verfahren.

Die beiden Verfahren sind vorteilhafterweise sehr flexibel.

Weitere Ausgestaltungen der Verfahren ergeben sich aus den diesbezüglichen Unteransprüchen.

Der Vorteil dieses Verfahrens besteht darin, dass die Arbeitswalzen bzw. Arbeitswalzensätze und/oder die Stützwalzen bzw. Stützwalzensätze nur in der Walzenwerkstatt gehandhabt werden müssen. In der Walzhalle erfolgt nur der Ein- bzw. Ausbau der Arbeitswalzen bzw. der Arbeitswalzensätze und/oder der Stützwalzen bzw. Stützwalzensätze. Die übrigen Maßnahmen werden komplett in der Walzenwerkstatt vollzogen. Die dazu vorgesehene Stützkonstruktion mit Wechselwagen ermöglicht es, auch hier einen kleineren Kran vorzusehen.

Der Vorteil dieser Einrichtung besteht darin, dass die Arbeitswalzen bzw. Arbeitswalzensätze und/oder die Stützwalzen bzw. Stützwalzensätze direkt von der Walzhalle in die Walzenwerkstatt verfahren / transportiert werden, ohne in der Walzhalle mittels eines Kranes angehoben und transportiert bzw. mittels eines separaten Transportwagens von der Walzhalle in die Walzenwerkstatt verfahren zu werden. Es ist möglich, in der Walzhalle mit einem kleineren Kran auszukommen bzw. zu planen.

Der gesamte Transport der Walzensätze erfolgt mit nur einer hydraulischen Walzenwechsel - Lokomotive. Alle Walzensätze werden aus dem Walzgerüst bis in die Walzenwerkstatt bzw. in das Walzgerüst transportiert.

### Arbeitswalzenwechsel mit Side Shifting ( Querverschiebung )

Die Arbeitswalzenwechselvorrichtung befindet sich auf der Bedienungsseite der Walzanlage.

Die Aufgaben der Arbeitswalzen - Wechselvorrichtung besteht darin, gebrauchte Arbeitswalzensätze aus dem Walzgerüst zu ziehen und beispielsweise anschließend bis in die Walzenwerkstatt zu transportieren oder die neu geschliffenen Arbeitswalzensätze aus der Walzenwerkstatt bis in das Walzgerüst zu transportieren.

Die beidseitig angeordneten Plattformen, auf denen die Arbeitswalzensätze transportiert werden, sind geschweißte Stahlkonstruktionen und dienen als Fahrbahnuntersatz bei dem Walzenwechsel. Auf diesen Plattformen werden die Arbeitswalzensätze verfahren, um vom Walzgerüst bis in die Walzenwerkstatt zu gelangen oder zurück in das Walzgerüst. Auf diesen Plattformen sind Gleitleisten / Gleitschienen aufgeschraubt, welche als Gleitbahnen für die Zugstange mit angehängtem Arbeitswalzensatz dienen. Die Plattformen decken gleichzeitig den Bereich der Walzenwechselgrube ab. Sie sind aufklappbar und werden über einen Drehpunkt gehalten. Für die Lastaufnahme stützen sie sich seitlich am Fundament ab.
Derartige Plattformen ermöglichen einen Arbeitswalzenwechsel mit einer Hydraulik - Walzenwechsellokomotive, die im unteren Bereich der Walzenwechselgrube angeordnet ist.
Die gebrauchten Arbeitswalzensätze werden jetzt durch die Walzenwechsellokomotive aus dem Walzgerüst bis in die Walzenwerkstatt befördert oder die neuen Arbeitswalzensätze in das Walzgerüst.

Die aktuell eingesetzten Arbeitswalzen - Wechsellokomotive wird nicht mehr benötigt.

### Ersparnisse im Vergleich zum herkömmlichen Arbeitswalzenwechsel:

Die komplette Arbeitswalzen - Lokomotive mit all ihren Einrichtungen wie
- 4 Elektromotoren, a = 50 kW
- 4 Getriebe - Übersetzungen
- 4 Ritzel
- 2 Kabeltrommeln mit Kabel
- die komplette Elektronik / Elektrozylinder
- die Bearbeitung durch E - Lieferanten
- die Montage usw.
- Vorteile für den Kunden:
   Weniger Wartung,
   Hallenkran in der Walzhalle braucht nicht mehr für die Gewichte der Stützwalzensätze ausgelegt werden.

Ein Transportwagen für den Transport der Walzensätze aus der Walzhalle in die Walzenwerkstatt oder zurück in die Walzhalle wird nicht mehr benötigt.

Bei den Plattformen ergibt sich eine Gewichtsreduzierung von ca. 50%. Des Weiteren werden 30 t Zahnstangen mit Befestigungsmaterial und Passfedem nicht mehr benötigt. Die aufwändige Bearbeitung an den Plattformen für die Befestigung der Zahnstangen entfällt.

Bei den Vorbereitungen für den Stützwalzenwechsel wird nur zum Aufklappen oder Schließen der Plattformen der Hallenkran benötigt. Die geöffneten Plattformen stören auf Grund ihrer geringen Höhe ( Breite ) nicht den Hallenkran - Betrieb.
Ein Entfernen der Plattformen durch den Hallenkran ist nicht erforderlich. Es wird auch kein Platz für die Ablage der Plattformen in den Hallen benötigt. Daher Zeitersparnis.

### Stützwalzenwechsel

Die Stützwalzenwechselvorrichtung ist im unteren Bereich der Walzenwechselgrube angeordnet.

Die Aufgaben der Stützwalzenwechselvorrichtung sind, gebrauchte Stützwalzensätze aus dem Walzgerüst bis in die Walzenwerkstatt oder die neuen Stützwalzensätze aus der Walzenwerkstatt bis in das Walzgerüst zu transportieren.

Die beidseitig angeordneten Plattformen, auf denen die Arbeitswalzen transportiert werden, dienen auch als Fahrbahnuntersatz für den Stützwatzen - Wechselstuhl. Auf diesen Plattformen wird der Stützwalzen - Wechselstuhl zum Stützwalzen - Wechsel in das Walzgerüst mit Hilfe der Lokomotive gefahren. Die aktuell dafür eingesetzte Arbeitswatzen - Wechsellokomotive wird nicht mehr benötigt.

Ersparnisse beim Stützwalzenwechsel.

Die komplette Arbeitswalzen - Lokomotive mit all ihren Einrichtungen wird nicht mehr benötigt.

Weitere Ersparnisse:
- Kleinerer Hallenkran in der Walzhalle.
- Das Abheben und Aufsetzten der Walzensätze auf den Transportwagen zur Walzenwerkstatt durch den Walzhallenkran entfällt.
- Der Transportwagen mit Antrieb zwischen Walzhalle und Walzenwerkstatt wird nicht mehr benötigt.

Walzenwechsellokomotive für den Arbeitswalzen- und Stützwalzenwechsel.

Mit der Walzenwechsellokomotive werden die Arbeitswalzen- und Stützwalzensätze aus dem Walzgerüst bis in die Walzenwerkstatt befördert und / oder die neuen Walzensätze in das Walzgerüst. Die Walzenwechsellokomotive befindet sich im unteren Bereich der Walzenwechselgrube und besteht im wesentlichen aus dem Gehäuse ( Wagenkörper ):
- 4 Hydraulik - Motoren mit Getriebe und Ritzelwelle
- 2 Hydraulikzylinder
- 1 Bajonett - Verschluss für den Arbeitswalzenwechsel
- 1 Bajonett - Verschluss für den Stützwalzenwechsel

### Hydraulische Walzenwechsel - Lokomotive

Der Stützwalzen - Wechsel, der Arbeitswalzen - Wechsel und das Einfahren von Stützwalzen - Wechselstuhl in das Walzgerüst erfolgt durch die hydraulische Walzenwechsel - Lokomotive.
Die aktuell eingesetzte Arbeitswalzen - Wechsellokomotive wird nicht mehr benötigt. Selbst bei Nutzung von Side Shifting ( Querverschiebung ) in der Walzhalle oder der Walzenwerkstatt transportiert diese Lokomotive die Stützwalzen-und Arbeitswalzen - Sätze bis in die Walzenwerkstatt oder wieder zurück in das Walzgerüst.

Ersparnisse:
- Kleinerer Hallenkran
- Das Abheben und Aufsetzen der Walzensätze auf den Transportwagen zur Walzenwerkstatt durch den Walzhallenkran entfällt.
- Der Transportwagen mit Antrieb zwischen Walzhalle und Walzenwerkstatt wird nicht mehr benötigt.

Ein Ausführungsbeispiel der Erfindung wird anhand von sehr schematischen Zeichnungen näher beschrieben. Es zeigen:
- Fig. 1: Walzhalle und Walzenwerkstatt mit Stützkonstruktion zur Aufnahme der Arbeitswalzen;
- Fig. 2: in Seitenansicht, mit Blick auf die Wand, die Stützkonstruktion mit darauf angeordnetem Wechselwagen, der nach unten gerichtete Vorrichtungen zur Aufnahme der Arbeitswalzen aufweist;
- Fig. 3: Stützkonstruktion in Position zur Aufnahme des ausgebauten Arbeitswalzensatzes;
- Fig. 4: Stützkonstruktion in Position zur Abgabe eines neuen Arbeitswalzensatzes; und
- Fig. 5: Stützkonstruktion mit Wechselwagen in der Walzenwerkstatt beim Einfahren eines Stützwalzensatzes; und
- Fig. 6: Walzhalle und Walzenwerkstatt mit Stützkonstruktion zur Aufnahme der Arbeitswalzen und in die Stützkonstruktion eingefahrenen Stützwalzen

In Figur 1 ist auf der linken Seite eine Walzhalle 1 in Walzrichtung und auf der rechten Seite eine Walzenwerkstatt 2 dargestellt. Beide Bereiche sind durch eine Wand 3 getrennt. In einem Walzgerüst 4 sind eine obere und eine untere Stützwalze 5, 6 sowie eine obere und eine untere Arbeitswalze 7, 8 angeordnet. Zum Transport aus dem Walzgerüst 4 in der Walzhalle 2 in die Walzenwerkstatt 2, um beispielsweise die Walzen nachzuschleifen, wird eine Lokomotive 9 verwendet. Diese befindet sich in einer Grube 10, die die Walzhalle 1 und die Walzenwerkstatt 2 verbindet. Sämtliche Vorrichtungen wie Schienen usw. sind auf einem Fundament bzw. mehreren Fundamenten11 aufgebaut. Die Lokomotive 9 kann somit aus einer Warteposition 12 am rechten Ende der Grube 10 zum Walzgerüst 4 hin bewegt werden. In der Figur 1A ist im Querschnitt dargestellt, wie die Lokomotive 9 in der Grube 10 angeordnet ist. Wie ersichtlich, ist die Grube 10 in einen unteren schmalen Bereich 16 und einen oberen breiten Bereich 17 unterteilt. Der untere schmale Bereich 16 ist nur unwesentlich breiter wir die Lokomotive 9. Der obere breite Bereich 17 weist an seinen beiden Rändern 18, 19 Plattformen 20 auf. Diese sind beim Herausziehen bzw. Transport eines Arbeitswalzensatzes 7, 8 heruntergeklappt und weisen an ihrer Oberseite Führungsschienen 21 auf, auf denen der Arbeitswalzensatz 7, 8 bewegt werden kann. Die Plattformen 20 weisen einen Abstand auf, der einer an der Lokomotive 9 an der Oberseite 13 angebrachten Kuppelvorrichtung 14 ein Durchfahren ermöglicht. Zum Transportieren des im Durchmesser größeren Stützwalzensatzes 5, 6 werden die Plattformen 20 hochgeklappt und somit die Durchfahrt verbreitert. In Figur 1 ist eine Ausbildung dargestellt, bei der die Arbeitswalzen 7, 8 direkt in die Walzenwerkstatt 2 gezogen werden. Die Plattformen 20 sind nach unten geklappt, um ein Überfahren zu ermöglichen. In der Walzenwerkstatt 2 befindet sich eine Stützkonstruktion 26, die das Handhaben / den Transport bei der Bearbeitung der einzelnen Arbeitswalzen vereinfacht. Wie ersichtlich, werden dazu die Arbeitswalzen 7, 8 in die Stützkonstruktion 26 verfahren.

Die Stützkonstruktion 26 ist in Figur 2 genauer dargestellt. Die Stützkonstruktion 26 besteht aus einem linken Teil 27 und einem rechten Teil 28, die jeweils rechts und links von der Walzenwechselgrube 10 aufgebaut sind. Der Bereich oberhalb der Walzenwechselgrube 10 ist frei. Dies ermöglicht ein Durchfahren eines Stützwalzensatzes. An der Oberseite 29 sind Schienen 30 angeordnet, auf denen ein Wechselwagen 31 aufliegt. Der Wechselwagen 31 weist an seiner Unterseite Vorrichtungen 32 zur Aufnahme der Arbeitswalzen 7, 8 auf. Da sowohl ein gebrauchter als auch ein neuer Arbeitswalzensatz gleichzeitig in der Stützkonstruktion 26 vorhanden sind, sind mindestens zwei Vorrichtungen 32 zur Aufnahme vorgesehen. Der Wechselwagen 31 mit den Vorrichtungen 32 wird mittels eines Hydraulikzylinders 33 und einer Schubstange 34 seitlich verfahren. Dabei ist die Schubstange 34 in einer ersten Ausführung mit der rechten Seite der Vorrichtung 32 zur Aufnahme der Arbeitswalzen 7, 8 verbunden.

In einer ersten Position wird, wie in Figur 3 dargestellt, ein gebrauchter Arbeitswalzensatz 7,8 in die linke Vorrichtung 32 aufgenommen und angehoben, d.h. von der Lokomotive 9 angekuppelt. Dabei liegt der Wechselwagen 31 auf dem linken Teil 27 und dem rechten Teil 28 der Stützkonstruktion 26 auf.

Anschließend wird ein überarbeiteter / neuer Arbeitswalzensatz 35, wie in Figur 4 zu sehen, der sich bereits in der rechten Vorrichtung 32 befindet, nach links verschoben und gelangt so in Linie mit der Lokomotive 9, wird anschließend auf die Plattformen 20 mit den Schienen abgesenkt und in das Walzgerüst 4 (nicht dargestellt) geschoben. Die Stützkonstruktion 26 mit dem Wechselwagen 31 und den daran befindlichen Vorrichtungen 32 zur Aufnahme der Arbeitswalzen ermöglicht es, auf einen Hallenkran zu verzichten.

Dieser wird wiederum bei der Handhabung der Stützwalzen, wie in Figur 5 zu sehen, benötigt. Um die Stützwalzen in die Walzenwerkstatt 2 zu verbringen, wird der Wechselwagen 31 mit den Vorrichtungen 32 derart nach recht verfahren, dass eine Lücke zwischen dem linken Teil 27 und dem rechten Teil 28 der Stützkonstruktion 26 entsteht. In diese Lücke kann der Stützwalzensatz mittels der Lokomotive 9 gezogen werden. Durch eine spezielle Ausgestaltung des Wechselwagens 31 mit mehreren Rollen und einer entsprechenden Länge kann die Lücke zwischen dem linken Teil 27 und dem rechten Teil 28 der Stützkonstruktion 26 freigegeben werden. Der Wechselwagen 31 wird auf der Oberseite 29 der Stützkonstruktion 26 auf Schienen 30 verfahren. An dem Wechselwagen 31 sind an der Unterseite Vorrichtungen 32 angebracht, deren Gestaltung ein Einfahren und Aufliegen der Arbeitswalzen 7, 8, 22 erlaubt. Die Vorrichtungen 32 sind beispielsweise als Stahlkonstruktionen ausgebildet.

In Figur 6 ist eine Ausbildung dargestellt, bei der die Stützwalzen 5, 6 direkt in die Walzenwerkstatt 2 gezogen werden. Die Plattformen 20 in der Walzhalle 1 und in der Walzenwerkstatt 2 sind nach oben geklappt, um ein Durchfahren zu ermöglichen. In der Walzenwerkstatt 2 befindet sich eine Stützkonstruktion 26, die das Handling bei der Bearbeitung der einzelnen Arbeitswalzen vereinfacht. Die Stützkonstruktion 26 dient ausschließlich der Handhabung der Arbeitswalzen. Die Stützwalzen 5, 6 ragen über die Oberkante des Wechselwagens 31 hinaus. In dieser Figur ist einmal dargestellt, wie die Lokomotive 9 in der Walzhalle 1 an die untere Stützwalze 5 gekoppelt wird. Eine andere Position ist auf der rechten Seite, in der Walzenwerkstatt 2 zu sehen. Hier befindet sich die gleiche Lokomotive 9, in der Walzenwechselgrube 10 ist nur eine einzige Lokomotive 9 vorgesehen, in ihrer Park- / oder Warteposition und wurde gerade von den Stützwalzen 5, 6 abgekoppelt. Der in der Walzhalle 1 eingezeichnete Schnitt ist oben rechts dargestellt, wobei die Plattformen 20 hochgeklappt sind, um das Durchfahren der Stützwalzen 5, 6 durch die Walzenwechselgrube 10 in die Walzenwerkstatt 2 zu ermöglichen.

Bezugszeichenliste
- 1.: Walzhalle
- 2.: Walzenwerkstatt
- 3.: Wand
- 4.: Walzgerüst
- 5.: untere Stützwalze
- 6.: obere Stützwalze
- 7.: untere Arbeitswalze
- 8.: obere Arbeitswalze
- 9.: Lokomotive
- 10.: Walzenwechselgrube
- 11.: Fundament
- 12.: Warteposition
- 13.: Oberseite
- 14.: Kuppelvorrichtung
- 15.: Schubstange
- 16.: schmaler Bereich
- 17.: breiter Bereich
- 18.: Rand
- 19.: Rand
- 20.: Plattform
- 21.: Führungsschiene
- 22.: Arbeitswalzensatz
- 23.: Verschiebeplattform
- 24.: Rollen
- 25.: Walzenwechselstuhl
- 26.: Stützkonstruktion
- 27.: linker Teil
- 28.: rechter Teil
- 29.: Oberseite
- 30.: Schienen
- 31.: Wechselwagen
- 32.: Vorrichtung
- 33.: Hydraulikzylinder
- 34.: Schubstange
- 35.: Arbeitswalzensatz
- 36.: Laufrolle

## Patentansprüche

1. Einrichtung zum Handhaben/Transportieren von Arbeitswalzen und/oder von Stützwalzen mit einer Stützkonstruktion in einer Walzenwerkstatt zur Aufnahme von Arbeitswalzen eines Walzgerüstes und mit einer Walzenwechselgrube die die Walzenwerkstatt mit einer Walzhake, in der das Walzgerüst steht, verbindet,
**dadurch gekennzeichnet,**
**dass** die Stützkonstruktion (26) einen Wechselwagen (31) aufweist,
**dass** die Stützkonstruktion (26) an ihrer Oberseite (29) Schienen (30) aufweist, auf denen der Wechselwagen (31) aufliegt undquer zur Walzenwechselgrube verfahrbar ist und
**dass** der Wechselwagen (31) mit Vorrichtungen (32) zur Aufnahme der Arbeitswalzensätze (7, 8, 22) ausgebildet ist.

2. Einrichtung zum Handhaben/Transportieren von Arbeitswalzen und/oder von Stützwelzen nach Anspruch 1,
**dadurch gekennzeichnet,**
**dass** die Vorrichtungen (32) zur Aufnahme der Arbeitswalzensätze (7, 8, 22) an der Unterseite des Wechselwagens (31) angeordnet und so gestaltet sind,
**dass** ein Einfahren der Arbeitswalzen(7, 8) in die und ein Aufliegen der Arbeitswalzen (7, 8) in der Vorrichtung (32) möglich ist.

3. Einrichtung zum Handhaben/Transportieren von Arbeitswalzen und/oder von Stützwelzen nach Anspruch 1 oder 2,
**dadurch gekennzeichnet,**
**dass** die Stützkonstruktion (26) einen linken Teil (27) auf der linken Seite der Walzenwechselgrube (10) und einen rechten Teil. (28) auf der rechten Seite der Walzenwechselgrube (10) aufweist und dass der Bereich oberhalb der Walzenwechselgrube (10) für ein Durchfahren eines Stützwalzensatzes frei ist.

4. Einrichtung zum Handhaben/Transportieren von Arbeitswalzen und/oder von Stützwalzen nach Anspruch 3,
**dadurch gekennzeichnet,**
**dass** der Wechselwagen (31) mit mehreren Rollen (36) und in seiner Länge so ausgestaltet ist, dass eine Lücke zwischen dem linken Teil (27) und dem rechten Teil (28) der Stützkonstruktion (26) für einen Stützwalzensatz (5, 6) freigebbar ist.

5. Einrichtung zum Handhaben/Transportieren von Arbeitswalzen und/oder von Stützwalzen nach einem der vorangegangenen Ansprüche,
**dadurch gekennzeichnet,**
**dass** mindestens zwei der Vorrichtungen (32) zur Aufnahme der Arbeitswalzensätze vorgesehen sind, zur gleichzeitigen Aufnahme von sowohl einem gebrauchten als auch einem neuen Arbeitswalzensatz (7, 8, 22).

6. Einrichtung zum Handhaben/Transportieren von Arbeitswalzen und/oder von Stützwalzen nach einem der vorangegangenen Ansprüche,
**gekennzeichnet durch**,
einen Hydraulikzylinder (33) mit einer Kolbenstange (34) zum seitlichen Verfahren des Wechselwagens (31) mit den Vorrichtungen (32).

7. Einrichtung zum Handhaben/Transportieren von Arbeitswalzen und/oder von Stützwalzen nach einem der Ansprüche 1 bis 6,
**dadurch gekennzeichnet,**
**dass** eine Lokomotive (9) in der Walzenwechselgrube (10) verfahrbar ist zum Transportieren des Arbeitswalzensatzes (7, 8, 22) oder des Stützwalzensatzes (5, 6) aus dem Walzgerüst (4) bis in die Walzenwerkstatt (2) bzw. in das Walzgerüst (4).

8. Einrichtung zum Handhaben/Transportieren von Arbeitswalzen und/oder von Stützwalzen nach Anspruch 7,
**dadurch gekennzeichnet,**
**dass** die Walzenwechselgrube (10) in einen unteren schmalen Bereich (16) und den oberen breiten Bereich (17) unterteilt ist; und
**dass** der untere schmale Bereich (16) nur unwesentlich breiter als die Lokomotive (9) ausgebildet ist.

9. Einrichtung zum Handhaben/Transportieren von Arbeitswalzen und/oder von Stützwalzen nach Anspruch 8,
**dadurch gekennzeichnet, dass**
dass die Walzenwechselgrube (10) an ihren beiden Rändern (18, 19) im oberen breiten Bereich (17) Plattformen (20) aufweist, welche beim Transport der Arbeitswalzen (7, 8) heruntergeklappt und beim Transport der Stützwalzen (5, 6) hochgeklappt sind; und
dass die Plattformen (20) an ihrer Oberseite Führungsschienen (21) und einen Abstand aufweisen.

10. Einrichtung zum Handhaben/Transportieren von Arbeitswalzen und/oder von Stützwalzen nach Anspruch 9,
**dadurch gekennzeichnet, dass**
die Plattformen (20) als geschweißte Stahlkonstruktionen ausgebildet sind und sich für eine Lastaufnahme seitlich an einem Fundament (11) abstützen.

11. Verfahren zum Handhaben / Transportieren von Arbeitswalzen in einer Walzenwerkstatt mit einer Stützkonstruktion zur Aufnahme von Arbeitswalzen, wobei
die Arbeitswalzen (7, 8) mit einer Lokomotive (9), welche in einer Walzenwechselgrube (10) fährt, aus einem Walzgerüst (4) in einer Walzhalle (1) in die Walzenwerkstatt (2) gezogen / verfahren werden, **gekennzeichnet durch** ein
Einfahren der gebrauchten Arbeitswalzen (7, 8) in der Walzenwerkstatt (2) in eine von mindestens zwei Vorrichtungen (32) zur Aufnahme der Arbeitswalzen (7, 8), wobei
die Vorrichtungen (32) mit einem Wechselwagen (31) verbunden sind, der auf der Oberseite (29) der Stützkonstruktion (26) quer zur Walzenwechselgrube (10) verfahren wird.

12. Verfahren nach Anspruch 11,
**dadurch gekennzeichnet,**
**dass** die mindestens zwei Vorrichtungen (32) vorgesehen sind, zur gleichzeitigen Aufnahme von sowohl einem gebrauchten als auch einem neuen Arbeitswalzensatz (7, 8, 22), und
**dass** ein überarbeiteter / neuer Arbeitswalzensatz (22), der sich bereits in der rechten der beiden Vorrichtungen (32) befindet, nach links verschoben wird und so in Linie mit der Lokomotive (9) gelangt, und dass der neue Arbeitswalzensatz (22) anschließend auf Plattformen (20) mit Schienen (21) über der Walzenwechselgrube (10) abgesenkt und in das Walzgerüst (4) geschoben wird.

13. Verfahren zum Handhaben / Transportieren von Stützwalzen (5, 6) in einer Walzenwerkstatt (2) mit einer Stützkonstruktion (26) zur Aufnahme von Arbeitswalzen (7, 8, 22),
wobei die Stützkonstruktion (26) einen linken Teil (27) auf der linken Seite einer Walzenwechselgrube (10) und einen rechten Teil (28) auf der rechten Seite der Walzenwechselgrube (10) aufweist und dass der Bereich oberhalb der Walzenwechselgrube (10) für ein Durchfahren eines Stützwalzensatzes (5, 6) frei ist, umfassend den folgenden Schritt:
die gebrauchten Stützwalzen (5, 6) werden mit einer Lokomotive (9), welche in der Walzenwechselgrube (10) fährt, aus dem Walzgerüst (4) in eine Lücke zwischen dem linken Teil (27) und dem rechten Teil (28) der Stützkonstruktion (26) gezogen / verfahren.

14. Verfahren nach Anspruch 13,
**dadurch gekennzeichnet,**
**dass** die gebrauchten Stützwalzen (5, 6) mit einem Kran aus der Walzenwechselgrube (10) in der Walzenwerkstatt (2) gehoben werden.

15. Verfahren nach Anspruch 14,
**dadurch gekennzeichnet,**
**dass** ein neuer Stützwalzensatz in die Walzenwechselgrube (10) gesetzt wird und der neue Stützwalzensatz von der Lokomotive (9) in das Gerüst (4) verfahren wird

## Claims

1. Equipment for handling/transporting working rolls and/or backing rolls, with a support construction in a roll workshop for reception of working rolls of a roll stand and with a roll change pit connecting the roll workshop with a rolling mill shed in which the roll stand stands, **characterised in that** the support construction (26) comprises a change carriage (31), that the support construction (26) has at the upper side (29) thereof rails (30) on which the change carriage (31) rests and is movable transversely to the roll change pit and that the change carriage (31) is constructed with devices (32) for reception of the working roll sets (7, 8, 22).

2. Equipment for handing/transporting working rolls and/or backing rolls according to claim 1, **characterised in that** the devices (32) for reception of the working roll sets (7, 8, 22) are arranged at the underside of the change carriage (31) and so designed that movement of the working rolls (7, 8) into the device (32) and resting of the working rolls (7, 8) in the device (32) is possible.

3. Equipment for handing/transporting working rolls and/or backing rolls according to claim 1 or 2, **characterised in that** the support construction (26) has a lefthand part (27) on the lefthand side of the roll change pit (10) and righthand part (28) on the righthand side of the roll change pit (10) and that the region above the roll change pit (10) is free for passage of a backing roll set.

4. Equipment for handing/transporting working rolls and/or backing rolls according to claim 3, **characterised in that** the change carriage (31) is equipped with several rollers (36) and of such a length that a gap can be freed between the lefthand part (27) and the righthand part (28) of the support construction (26) for a backing roll set (5, 6).

5. Equipment for handing/transporting working rolls and/or backing rolls according to any one of the preceding claims, **characterised in that** at least two of the devices (32) for reception of the working roll sets are provided for simultaneous reception of not only a used, but also a new working roll set (7, 8, 22).

6. Equipment for handing/transporting working rolls and/or backing rolls according to any one of the preceding claims, **characterised by** a hydraulic cylinder (33) with a piston rod (34) for lateral movement of the change carriage (31) together with the devices (32).

7. Equipment for handing/transporting working rolls and/or backing rolls according to any one of claims 1 to 6, **characterised in that** a locomotive (9) is movable in the roll change pit (10) for transporting the working roll set (7, 8, 22) or the backing roll set (5, 6) out of the roll stand (4) and into the roll workshop (2) or into the roll stand (4).

8. Equipment for handing/transporting working rolls and/or backing rolls according to claim 7, **characterised in that** the roll change pit (10) is subdivided into a lower narrow region (16) and the upper wide region (17) and that the lower narrow region (16) is formed to be only insubstantially wider than the locomotive (9).

9. Equipment for handing/transporting working rolls and/or backing rolls according to claim 8, **characterised in that** the roll change pit (10) has at its two edges (18, 19) and in the upper wide region (17) platforms (20) which are folded down during transport of the working rolls (7, 8) and folded up during transport of the backing rolls (5, 6) and that the platforms (20) have guide rails (21) and a spacing at their upper side.

10. Equipment for handing/transporting working rolls and/or backing rolls according to claim 9, **characterised in that** the platforms (20) are constructed as welded steel constructions and for acceptance of load are supported laterally at a foundation (11).

11. Method for handling/transporting working rolls in a roll workshop with a support construction for reception of working rolls, wherein the working rolls (7, 8) are drawn/moved by a locomotive (9), which travels in a roll change pit (10), out of a roll stand (4) in a rolling mill hall (1) and into the roll workshop (2), **characterised by** a movement of the used working rolls (7, 8) in the roll workshop (2) into one of at least two devices (32) for reception of the working rolls (7, 8), wherein the devices (32) are connected with a change carriage (31) which is moved on the upper side (29) of the support construction (26) transversely to the roll change pit (10).

12. Method according to claim 11, **characterised in that** the at least two devices (32) are provided for simultaneous reception of not only a used, but also a new working roll set (7, 8, 22) and that a reconditioned/new working roll set (22) already disposed in the righthand one of the two devices (32) is displaced to the left and thus comes into line with the locomotive (9) and that the new working roll set (22) is subsequently lowered on platforms (20) with rails (21) above the roll change pit (10) and pushed into the roll stand (4).

13. Method for handling/transporting backing rolls (5, 6) in a roll workshop (2) with a support construction (26) for reception of working rolls (7, 8, 22), wherein the support construction (26) has a lefthand part (27) on the lefthand side of a roll change pit (10) and a righthand part (28) on the righthand side of the roll change pit (10) and that the region above the roll change pit (10) is free for passage of a backing roll set (5, 6), comprising the following step: the used backing rolls (5, 6) are drawn/moved by a locomotive (9), which travels in the roll change pit (10), out of the roll stand (4) into a gap between the lefthand part (27) and the righthand part (28) of the support construction (26).

14. Method according to claim 13, **characterised in that** the used backing rolls (5, 6) are lifted by a crane out of the roll change pit (10) and into the roll workshop (2).

15. Method according to claim 14, **characterised in that** a new backing roll set is placed in the roll change pit (10) and the new backing roll set is moved by the locomotive (9) into the stand (4).

## Revendications

1. Système de manipulation/transport de cylindres de travail et/ou de cylindres d'appui, comprenant une construction de soutien dans un atelier de laminage pour recevoir les cylindres de travail d'une cage de laminage, et comprenant une fosse d'échange de cylindres, qui relie l'atelier de laminage à une halle à cylindres, dans laquelle se trouve la cage de laminage,
**caractérisé en ce que**
la construction de soutien comprend (26) comprend un chariot d'échange (31),
la construction de soutien (26) comprend au niveau de sa face supérieure (29) des rails (30) sur lesquels repose le chariot d'échange (31), celui-ci pouvant être déplacé transversalement à la fosse d'échange de cylindres, et
le chariot d'échange (31) est réalisé avec des dispositifs (32) pour la réception des groupes de cylindres de travail (7, 8, 22).

2. Système de manipulation/transport de cylindres de travail et/ou de cylindres d'appui selon la revendication 1,
**caractérisé en ce que** les dispositifs (32) pour la réception des groupes de cylindres de travail (7, 8,22) sont agencés à la face inférieure du chariot d'échange (31) et conçus de telle façon qu'une introduction des cylindres de travail (7, 8) dans le dispositif et une déposition des cylindres de travail (7, 8) dans celui-ci sont possibles.

3. Système pour la manipulation/transport de cylindres de travail et/ou de cylindres d'appui selon la revendication 1 ou 2,
**caractérisé en ce que** la construction de soutien (26) comprend une partie gauche (27) du côté gauche de la fosse d'échange de cylindres (10) et une partie droite (28) sur le côté droit de la fosse d'échange de cylindres (10), et **en ce que** la zone au-dessus de la fosse d'échange de cylindres (10) est libre pour une traversée d'un groupe de cylindres d'appui.

4. Système pour la manipulation/transport de cylindres de travail et/ou de cylindres d'appui selon la revendication 3,
**caractérisé en ce que** le chariot d'échange (31) est équipé de plusieurs galets (36), et sa longueur est ainsi conçue qu'il est possible de libérer un intervalle entre la partie gauche (27) et la partie droite (28) de la construction de soutien (26) pour un groupe de cylindres d'appui (5, 6).

5. Système pour la manipulation/transport de cylindres de travail et/ou de cylindres d'appui selon l'une des revendications précédentes,
**caractérisé en ce qu'**il est prévu au moins deux dispositifs (32) pour la réception des groupes de cylindres de travail, pour recevoir simultanément un groupe de cylindres de travail (7, 8, 22) usés et un groupe de cylindres de travail (7, 8, 22) neufs.

6. Système pour la manipulation/transport de cylindres de travail et/ou de cylindres d'appui selon l'une des revendications précédentes,
**caractérisé par** un cylindre hydraulique (33) avec une tige de piston (34) pour le déplacement latéral du chariot d'échange (31) avec les dispositifs (32).

7. Système pour la manipulation/transport de cylindres de travail et/ou de cylindres d'appui selon l'une des revendications 1 à 6,
**caractérisé en ce qu'**il est prévu une locomotive (9) mobile dans la fosse d'échange de cylindres (10) pour transporter le groupe de cylindres de travail (7, 8, 22) ou le groupe de cylindres d'appui (5, 6) depuis la cage de laminage (4) jusque dans l'atelier de laminage (2) ou vers la cage de laminage (4).

8. Système pour la manipulation/transport de cylindres de travail et/ou de cylindres d'appui selon la revendication 7,
**caractérisé en ce que** la fosse d'échange de cylindres (10) est subdivisée en une zone inférieure étroite (16) et une zone supérieure large (17), et
**en ce que** la zone inférieure étroite (16) est réalisée à peine plus large que la locomotive (9).

9. Système pour la manipulation/transport de cylindres de travail et/ou de cylindres d'appui selon la revendication 8,
**caractérisé en ce que** la fosse d'échange de cylindres (10) comporte, sur ses deux bordures (18, 19) dans la zone supérieure large (17), des plates-formes (20) qui sont rabattues vers le bas lors du transport des cylindres de travail (7, 8) et qui sont rabattues vers le haut lors du transport des cylindres d'appui (5, 6) ; et
**en ce que** les plates-formes (20) comportent sur leur face supérieure des rails de guidage (21) et présentent une distance.

10. Système pour la manipulation/transport de cylindres de travail et/ou de cylindres d'appui selon la revendication 9,
**caractérisé en ce que** les plates-formes (20) sont réalisées sous forme de constructions en acier soudé et s'appuient latéralement sur une fondation (11) pour encaisser les charges.

11. Procédé pour la manipulation/transport de cylindres de travail dans un atelier de laminage, comprenant une construction de soutien pour recevoir des cylindres de travail, dans lequel
les cylindres de travail (7, 8) sont tirés/déplacés au moyen d'une locomotive (9), laquelle circule dans une fosse d'échange de cylindres, hors d'une cage de laminage (4) dans une halle à cylindres (51) et jusque dans l'atelier de laminage (2),
**caractérisé en ce que** l'on fait entrer les cylindres de travail (7, 8) usés dans l'atelier de laminage (2) dans un dispositif (32) parmi au moins deux dispositifs (32) pour la réception des cylindres de travail (7, 8), et
dans lequel les dispositifs (32) sont reliés à un chariot d'échange (31) qui est susceptible d'être déplacé transversalement à la fosse d'échange de cylindres (10) sur la face supérieure (29) de la construction de soutien (26).

12. Procédé selon la revendication 11,
**caractérisé en ce** lesdits au moins deux dispositifs (32) sont prévus pour recevoir à la fois un groupe de cylindres de travail usés et un groupe de cylindres de travail neufs (7, 8, 22), et
en ce qu'un groupe de cylindres de travail révisés/neufs (22), qui se trouve déjà dans celui des deux dispositifs (32) qui se trouve à droite est déplacé vers la gauche et parvient ainsi en alignement avec la locomotive (9), et en ce que le groupe de cylindres de travail neuf (22) est abaissé ensuite sur des plates-formes (20) avec des rails (21) au-dessus de la fosse d'échange de cylindres (10) et est amené jusque dans la cage de laminage (4).

13. Procédé selon la manipulation/transport de cylindres d'appui (5, 6) dans un atelier de laminage (2) avec une construction de soutien (26) pour la réception de cylindres d'appui (5, 6),
dans lequel la construction de soutien (26) comprend une partie gauche (27) sur le côté gauche d'une fosse d'échange de cylindres (10) et une partie droite (28) sur le côté droit de la fosse d'échange de cylindres (10), et en ce que la zone au-dessus de la fosse d'échange de cylindres (10) est libre pour une traversée d'un groupe de cylindres d'appui (5, 6), comprenant l'étape suivante :
les cylindres d'appui usés (5, 6) sont tirés/déplacés au moyen d'une locomotive (9), laquelle circule dans la fosse d'échange de cylindres (10), hors de la cage de laminage (4) jusque dans un intervalle entre la partie gauche (27) et la partie droite (28) de la construction de soutien (26).

14. Procédé selon la revendication 13,
**caractérisé en ce que** les cylindres d'appui usés (5, 6) sont soulevés avec une grue hors de la fosse d'échange de cylindres (10) dans l'atelier de laminage (2).

15. Procédé selon la revendication 14,
**caractérisé en ce que** le groupe de cylindres d'appui neufs est placé dans la fosse d'échange de cylindres (10) et le groupe de cylindres d'appui neuf est déplacé par la locomotive (9) jusque dans la cage (4).
